# FASCICULE DE BREVET EUROPEEN

(11) **EP 2 419 977 B1**
(45) Date de publication et mention de la délivrance du brevet: **14.05.2014**
(21) Numéro de dépôt: 10708343.8
(22) Date de dépôt: 15.02.2010
(51) Int. Cl.: H01T 13/44, H01T 13/50

(54) **RESONATEUR-AMPLIFICATEUR HAUTE TENSION DE STRUCTURE OPTIMISEE POUR SYSTEME D'ALLUMAGE RADIOFREQUENCE**
HOCHSPANNUNGSRESONATOR-VERSTÄRKER MIT OPTIMIERTER STRUKTUR FÜR EIN HOCHFREQUENZ-ZÜNDSYSTEM
HIGH VOLTAGE RESONATOR-AMPLIFIER WITH AN OPTIMIZED STRUCTURE FOR RADIOFREQUENCY IGNITION SYSTEM

(30) Priorité: 14.04.2009 FR 0952443
(43) Date de publication de la demande: 22.02.2012
(73) Titulaire: Renault S.A.S., 92100 Boulogne-Billancourt (FR)
(72) Inventeur: JAFFREZIC, Xavier, F-78140 Velizy (FR); PARIENTE, Marc, F-78960 Voisins-Le-Bretonneux (FR); AGNERAY, Andre, F-92100 Boulogne Billancourt (FR)
(86) Numéro de dépôt international: PCT/FR2010/050246
(87) Numéro de publication internationale: WO 2010/119197

(56) Documents cités:
- FR-A- 2 859 869

## Description

L'invention concerne, de façon générale, les techniques de génération de plasma.

Plus précisément, l'invention concerne un résonateur-amplificateur haute tension pour système d'allumage radiofréquence utilisable sur un moteur à combustion interne, ce résonateur-amplificateur comprenant au moins deux électrodes, une bobine disposée dans le prolongement des électrodes suivant un axe longitudinal, et des moyens de liaison maintenant dans une position relative fixe la bobine et les électrodes.

Un résonateur-amplificateur de ce type, généralement dénommé "bobine-bougie", est notamment connu de l'homme du métier par le brevet FR 2 859 869.

Dans la mesure où les bobines-bougies sont montées dans la culasse du moteur, leur structure est fortement conditionnée par la structure de cette culasse.

La forme de la culasse ainsi que les espaces libres qui y sont aménagés sont donc des paramètres cruciaux à prendre en compte dans la conception de ces bobines-bougies.

Or, non seulement les culasses se répartissent aujourd'hui en deux types, selon qu'elles comportent ou non un puits d'accès pour la bougie d'allumage, mais le diamètre des puits d'accès tend à se réduire pour les culasses du deuxième type.

Aussi, l'adaptation à ces nouvelles conditions d'utilisation des bobines-bougies de forme tubulaire telles que décrites et illustrées dans le brevet mentionné ci-dessus devient-elle de plus en plus délicate.

Dans ce contexte, la présente invention a pour but de proposer un résonateur-amplificateur haute tension ou "bobine-bougie" dont la structure réponde à ce besoin d'évolution.

A cette fin, le résonateur-amplificateur de l'invention, par ailleurs conforme à la définition générique qu'en donne le préambule ci-dessus, est essentiellement caractérisé en ce que la bobine est enroulée autour d'une courbe fermée qui entoure elle-même l'axe longitudinal.

D'autres caractéristiques et avantages de l'invention ressortiront clairement de la description qui en est faite ci-après, à titre indicatif et nullement limitatif, en référence aux dessins annexés, dans lesquels :
- la figure 1 est une vue schématique en coupe d'un exemple connu de résonateur-amplificateur à bobine tubulaire;
- la figure 2 est une vue schématique en coupe d'un résonateur-amplificateur conforme à un premier mode de réalisation possible de l'invention;
- la figure 3 est une vue schématique en coupe d'un résonateur-amplificateur conforme à un deuxième mode de réalisation possible de l'invention;
- la figure 4A est une vue schématique de dessus d'une bobine d'un premier type, utilisable pour la mise en oeuvre de l'invention;
- la figure 4B est une vue schématique de dessus d'une variante de la bobine illustrée à la figure 4A, optimisée pour la mise en oeuvre de l'invention;
- la figure 5A est une vue schématique de dessus d'une bobine d'un deuxième type, utilisable pour la mise en oeuvre de l'invention;
- la figure 5B est une vue schématique de dessus d'une variante de la bobine illustrée à la figure 5A, optimisée pour la mise en oeuvre de l'invention;
- la figure 6A est une vue schématique de dessus d'une bobine d'un troisième type, utilisable pour la mise en oeuvre de l'invention; et
- la figure 6B est une vue schématique de dessus d'une variante de la bobine illustrée à la figure 6A, optimisée pour la mise en oeuvre de l'invention.

Comme annoncé précédemment, l'invention concerne un résonateur-amplificateur haute tension destiné à équiper un système d'allumage radiofréquence pour un moteur à combustion interne.

Un résonateur-amplificateur connu est illustré à la figure 1 et comprend deux électrodes 11 et 12, une bobine 2 disposée dans le prolongement des électrodes suivant un axe longitudinal Z, et des moyens de liaison 3 dont la fonction est au moins de maintenir la bobine 2 et les électrodes 11 et 12 dans une position relative fixe.

L'électrode de masse 12, qui entoure l'électrode centrale 11, porte un filetage qui permet de la visser dans la culasse Q du moteur.

Comme le montre la figure 1, les résonateurs-amplificateurs connus présentent une structure adaptée à des moteurs dont la culasse Q présente un puits d'accès P destiné à les recevoir.

Dans le résonateur-amplificateur de l'invention, qui est adaptable aux culasses de toutes géométries, la bobine 2 est enroulée autour d'une courbe fermée K qui entoure elle-même l'axe longitudinal Z (figures 2 et 3).

Dans le cas où la culasse Q ne présente pas de puits d'accès, les moyens de liaison peuvent ainsi être restreints à une structure minimale, comme le montre la figure 2.

Dans le cas où la culasse Q présente un puits d'accès P (figure 3), les moyens de liaison comprennent un corps 3 allongé suivant l'axe longitudinal Z.

L'extrémité inférieure 31 du corps 3 porte alors les extrémités fonctionnelles des électrodes 11 et 12, tandis que la bobine 2 est portée par l'extrémité supérieure 32 de ce corps 3.

Comme le montrent les figures 4A à 6B, la bobine 2 comprend deux brins de fil conducteur de raccordement, 201 et 202, destinés à permettre le raccordement de cette bobine 2 à une source d'énergie électrique (non représentée), et un ensemble d'enroulements tels que 21A à 24B, montés en série entre les brins de raccordement 201 et 202.

Dans les modes de réalisation les plus avantageux, qui sont illustrés aux figures 4B, 5B et 6B et qui sont présentés ci-après, l'ensemble des enroulements de la bobine 2 est formé d'un premier sous-ensemble d'enroulements tels que 21A et 22A, comprenant au plus les deux tiers des enroulements de la bobine, et d'un deuxième sous-ensemble d'enroulements tels que 22B, 23B et 24B, comprenant au moins un tiers des enroulements de cette bobine.

De préférence, si le nombre total d'enroulements de la bobine 2 est pair, les deux sous-ensembles comprennent le même nombre d'enroulements, et si le nombre total d'enroulements de la bobine 2 est impair, les deux sous-ensembles comprennent le même nombre d'enroulements à une unité près.

Chaque enroulement est bobiné sur une partie de la courbe fermée K, les enroulements du premier sous-ensemble, à savoir 21A et 22A, et les enroulements du deuxième sous-ensemble, à savoir 22B, 23B, et 24B, étant bobinés dans des sens inverses, à la fois le long de la courbe K et autour de cette courbe.

Ainsi, dans le cas où les enroulements 21A et 22A sont bobinés en suivant le sens de parcours S1 de la courbe K, les enroulements 22B, 23B, et 24B sont bobinés en suivant le sens de parcours S2 de cette courbe K, et inversement.

De même, si les enroulements 21A et 22A sont bobinés autour de la courbe K suivant un sens d'enroulement lévogyre, les enroulements 22B, 23B, et 24B sont bobinés autour de cette courbe K suivant un sens d'enroulement dextrogyre, et inversement.

Cet agencement, qui permet aux différents enroulements de contribuer de la même façon à la constitution du champ magnétique de la bobine 2 sans pour autant devoir être bobinés dans le même sens, permet d'éloigner les brins 201 et 202 l'un de l'autre, et de diviser par un facteur deux ou voisin de deux la différence de potentiel entre les brins 201 et 202.

Les enroulements 21A et 22A du premier sous-ensemble peuvent par exemple être contigus, c'est-à-dire disposés sur la courbe fermée K à la suite les uns des autres, les enroulements 22B, 23B, et 24B du deuxième sous-ensemble étant donc eux-mêmes disposés sur la courbe K à la suite les uns des autres.

En pratique, les enroulements 21A et 22A du premier sous-ensemble sont de préférence disposés sur la courbe fermée K à la suite les uns des autres dans le même sens de parcours que ces enroulements eux-mêmes, et se succèdent donc avantageusement dans le sens S1 si ces enroulements 21A et 22A sont individuellement bobinés dans le sens S1, ou dans le sens S2 si ces enroulements 21A et 22A sont individuellement bobinés dans le sens S2.

De même, les enroulements 22B, 23B, et 24B du deuxième sous-ensemble sont de préférence disposés sur la courbe fermée K à la suite les uns des autres dans le même sens de parcours que ces enroulements eux-mêmes, et se succèdent donc avantageusement dans le sens S1 si ces enroulements 22B, 23B, et 24B sont individuellement bobinés dans le sens S1, ou dans le sens S2 si ces enroulements 22B, 23B, et 24B sont individuellement bobinés dans le sens S2.

Enfin, il peut être judicieux, en particulier dans le cas où le nombre total d'enroulements de la bobine 2 est faible, de doter cette bobine d'un noyau 4 en matériau ferromagnétique qui se referme sur lui-même en suivant la courbe fermée K, et sur lequel est bobiné chacun de ces enroulements.

## Revendications

1. Résonateur-amplificateur haute tension pour système d'allumage radiofréquence utilisable sur un moteur à combustion interne, ce résonateur-amplificateur comprenant au moins deux électrodes (11, 12), une bobine (2) disposée dans le prolongement des électrodes suivant un axe longitudinal (Z), et des moyens de liaison (3) maintenant dans une position relative fixe la bobine (2) et les électrodes (11, 12), **caractérisé en ce que** la bobine (2) est enroulée autour d'une courbe fermée (K) qui entoure elle-même l'axe longitudinal (Z).

2. Résonateur-amplificateur suivant la revendication 1, **caractérisé en ce que** les moyens de liaison comprennent un corps (3) allongé suivant l'axe longitudinal (Z) et dont une première extrémité (31) porte les parties fonctionnelles des électrodes (11, 12), et **en ce que** la bobine (2) est portée par une deuxième extrémité (32) du corps (3), opposée à la première extrémité (31).

3. Résonateur-amplificateur suivant l'une quelconque des revendications 1 et 2, **caractérisé en ce que** la bobine (2) comprend des premier et deuxième brins (201, 202) de fil conducteur de raccordement, conçus pour raccorder cette bobine (2) à une source d'énergie électrique, et un ensemble d'au moins deux enroulements (21A, 22B) montés en série entre les premier et deuxième brins de raccordement (201, 202), **en ce que** chaque enroulement (21A, 22A) d'un premier sous-ensemble d'enroulements comprenant au plus les deux tiers des enroulements de l'ensemble est bobiné sur une partie de la courbe fermée (K) suivant un premier sens de parcours (S1) choisi entre le sens horaire et le sens antihoraire, en étant enroulé dans un premier sens d'enroulement choisi entre le sens lévogyre et le sens dextrogyre, et **en ce que** chaque enroulement (22B, 23B, 24B) d'un deuxième sous-ensemble d'enroulements comprenant au moins un tiers des enroulements de l'ensemble est bobiné sur une partie de la courbe fermée (K) suivant un sens de parcours (S2) inverse du premier sens de parcours (S1), en étant enroulé dans un sens d'enroulement inverse du premier sens d'enroulement.

4. Résonateur-amplificateur suivant la revendication 3, **caractérisé en ce que** les enroulements (21A, 22A; 22B, 23B, 24B) de chaque sous-ensemble sont disposés sur la courbe fermée (K) à la suite les uns des autres.

5. Résonateur-amplificateur suivant l'une quelconque des revendications 3 et 4, **caractérisé en ce que** les enroulements (21A, 22A) du premier sous-ensemble sont disposés sur la courbe fermée (K) à la suite les uns des autres dans le premier sens de parcours (S1).

6. Résonateur-amplificateur suivant l'une quelconque des revendications 3 à 5, **caractérisé en ce que** les enroulements (23B, 24B) du deuxième sous-ensemble sont disposés sur la courbe fermée (K) à la suite les uns des autres dans le sens de parcours (S2) inverse du premier sens de parcours (S1).

7. Résonateur-amplificateur suivant l'une quelconque des revendications 3 à 6, **caractérisé en ce que** l'ensemble d'enroulements (21A, 22A; 22B, 23B, 24B) comprend un nombre pair d'enroulements, et **en ce que** chacun des premier (21A, 22A) et deuxième (22B, 23B, 24B) sous-ensembles comprend la moitié des enroulements de l'ensemble.

8. Résonateur-amplificateur suivant l'une quelconque des revendications 3 à 6, **caractérisé en ce que** l'ensemble d'enroulements (21A, 22A; 22B, 23B, 24B) comprend un nombre impair d'enroulements, et **en ce que** les premier et deuxième sous-ensembles (21A, 22A; 22B, 23B, 24B) comprennent, à une unité près, le même nombre d'enroulements.

9. Résonateur-amplificateur suivant l'une quelconque des revendications précédentes, **caractérisé en ce que** la bobine (2) comprend un noyau (4) en matériau ferromagnétique se refermant sur lui-même en suivant ladite courbe fermée (K), et sur lequel est bobiné chaque enroulement.

## Patentansprüche

1. Hochspannungsresonator-Verstärker für Hochfrequenz-Zündsysteme, der auf einem Verbrennungsmotor verwendet werden kann, wobei dieser Resonator-Verstärker mindestens zwei Elektroden (11, 12), eine Spule (2), die in der Verlängerung der Elektroden entlang einer Längsachse (Z) angeordnet ist, und Verbindungsmittel (3) aufweist, die die Spule (2) und die Elektroden (11, 12) in einer festen Position zueinander hält, **dadurch gekennzeichnet, dass** die Spule (2) um eine geschlossene Kurve (K) gewickelt ist, die selbst die Längsachse (Z) umgibt.

2. Resonator-Verstärker nach Anspruch 1, **dadurch gekennzeichnet, dass** die Verbindungsmittel einen in der Längsachse (Z) länglichen Körper (3) aufweisen und von dem ein erstes Ende (31) die Funktionsteile der Elektroden (11, 12) trägt, und dadurch, dass die Spule (2) durch ein zweites Ende (32) des Körpers (3) getragen wird, das dem ersten Ende (31) entgegengesetzt ist.

3. Resonator-Verstärker nach einem der Ansprüche 1 und 2, **dadurch gekennzeichnet, dass** die Spule (2) einen ersten und einen zweiten Einzeldraht (201, 202) eines leitfähigen Anschlussdrahts, die gestaltet sind, um diese Spule (2) an eine elektrische Energiequelle anzuschließen, und eine Menge von mindestens zwei Wicklungen (21A, 22B) aufweist, die in Reihe zwischen dem ersten und dem zweiten Anschlusseinzeldraht (201, 202) geschaltet sind, und dadurch, dass jede Wicklung (21A, 22A) einer ersten Untermenge von Wicklungen, die höchstens zwei Drittel der Wicklungen der Menge aufweist, auf einem Teil der geschlossenen Kurve (K) in einer ersten Durchlaufrichtung (S1) gespult ist, die zwischen dem Uhrzeigersinn und dem Gegenuhrzeigersinn ausgewählt ist, indem sie in einer ersten Wicklungsrichtung gewickelt ist, die von der linksdrehenden Richtung und der rechtsdrehenden Richtung ausgewählt ist, und dadurch, dass jede Wicklung (22B, 23B, 24B) einer zweiten Untermenge von Wicklungen, die mindestens ein Drittel der Wicklungen der Menge aufweist, auf einem Teil der geschlossenen Kurve (K) in einer Durchlaufrichtung (S2) gespult ist, die der ersten Durchlaufrichtung (S1) entgegengesetzt ist, indem sie in einer Wicklungsrichtung gewickelt ist, die der ersten Wicklungsrichtung entgegengesetzt ist.

4. Resonator-Verstärker nach Anspruch 3, **dadurch gekennzeichnet, dass** die Wicklungen (21A, 22A; 22B, 23B, 24B) von jeder Untermenge auf der geschlossenen Kurve (K) aufeinanderfolgend angeordnet sind.

5. Resonator-Verstärker nach einem der Ansprüche 3 und 4, **dadurch gekennzeichnet, dass** die Wicklungen (21A, 22A) der ersten Untermenge auf der geschlossenen Kurve (K) aufeinanderfolgend in der ersten Durchlaufrichtung (S1) angeordnet sind.

6. Resonator-Verstärker nach einem der Ansprüche 3 bis 5, **dadurch gekennzeichnet, dass** die Wicklungen (23B, 24B) der zweiten Untermenge auf der geschlossenen Kurve (K) aufeinanderfolgend in der Durchlaufrichtung (S2) entgegengesetzt zur ersten Durchlaufrichtung (S1) angeordnet sind.

7. Resonator-Verstärker nach einem der Ansprüche 3 bis 6, **dadurch gekennzeichnet, dass** die Menge der Wicklungen (21A, 22A; 22B, 23B, 24B) eine gerade Anzahl von Wicklungen aufweist, und dass jede von der ersten (21A, 22A) und der zweiten (22B, 23B, 24B) Untermenge die Hälfte der Wicklungen der Menge aufweist.

8. Resonator-Verstärker nach einem der Ansprüche 3 bis 6, **dadurch gekennzeichnet, dass** die Menge der Wicklungen (21A, 22A; 22B, 23B, 24B) eine ungerade Anzahl von Wicklungen aufweist und dadurch, dass die erste und die zweite Untermenge (21A, 22A; 22B, 23B, 24B) bis auf eine Einheit genau dieselbe Anzahl von Wicklungen aufweisen.

9. Resonator-Verstärker nach einem der vorhergehenden Ansprüche, **dadurch gekennzeichnet, dass** die Spule (2) einen Kern (4) aus ferromagnetischem Material aufweist, der um sich selbst entlang der geschlossenen Kurve (K) geschlossen ist, und auf dem jede Wicklung gespult ist.

## Claims

1. High-voltage resonator-amplifier for radiofrequency ignition system usable in an internal combustion engine, this resonator-amplifier comprising at least two electrodes (11, 12), a coil (2) arranged in forward alignment relative to the electrodes in relation to a longitudinal axis (Z), and linking means (3) holding the coil (2) and the electrodes (11, 12) in a fixed relative position, **characterized in that** the coil (2) is wound around a closed curve (K) which itself surrounds the longitudinal axis (Z).

2. Resonator-amplifier according to Claim 1, **characterized in that** the linking means comprise a body (3) which is elongate in relation to the longitudinal axis (Z) and of which a first end (31) carries the functional parts of the electrodes (11, 12), and **in that** the coil (2) is carried by a second end (32) of the body (3), opposite the first end (31).

3. Resonator-amplifier according to either of Claims 1 and 2, **characterized in that** the coil (2) comprises first and second conducting wire connection leads (201, 202), designed to connect this coil (2) to an electrical energy source, and a set of at least two windings (21A, 22B) mounted in series between the first and second connection leads (201, 202), **in that** each winding (21A, 22A) of a first subset of windings comprising at most two thirds of the windings of the set is coiled on a part of the closed curve (K) in a first direction of traversal (S1) chosen between clockwise and anti-clockwise, by being wound in a first direction of winding chosen between the levogyratory direction and the dextrogyratory direction, and **in that** each winding (22B, 23B, 24B) of a second subset of windings comprising at least one third of the windings of the set is coiled on a part of the closed curve (K) in a direction of traversal (S2) counter to the first direction of traversal (S1), by being wound in a direction of winding counter to the first direction of winding.

4. Resonator-amplifier according to Claim 3, **characterized in that** the windings (21A, 22A; 22B, 23B, 24B) of each subset are arranged on the closed curve (K) in succession to one another.

5. The resonator-amplifier according to either of Claims 3 and 4, **characterized in that** the windings (21A, 22A) of the first subset are arranged on the closed curve (K) in succession to one another in the first direction of traversal (S1).

6. Resonator-amplifier according to any one of Claims 3 to 5, **characterized in that** the windings (23B, 24B) of the second subset are arranged on the closed curve (K) in succession to one another in the direction of traversal (S2) counter to the first direction of traversal (S1).

7. Resonator-amplifier according to any one of Claims 3 to 6, **characterized in that** the set of windings (21A, 22A; 22B, 23B, 24B) comprises an even number of windings, and **in that** each of the first (21A, 22A) and second (22B, 23B, 24B) subsets comprises half the windings of the set.

8. Resonator-amplifier according to any one of Claims 3 to 6, **characterized in that** the set of windings (21A, 22A; 22B, 23B, 24B) comprises an odd number of windings, and **in that** the first and second subsets (21A, 22A; 22B, 23B, 24B) comprise, to within a unit, the same number of windings.

9. Resonator-amplifier according to any one of the preceding claims, **characterized in that** the coil (2) comprises a core (4) of ferromagnetic material closing up on itself along said closed curve (K), and on which each winding is coiled.
